# EUROPÄISCHE PATENTSCHRIFT

(11) **EP 0 502 149 B1**
(45) Veröffentlichungstag und Bekanntmachung des Hinweises auf die Patenterteilung: **06.12.2000**
(21) Anmeldenummer: 91915950.9
(22) Anmeldetag: 16.09.1991
(51) Int. Cl.: E02D 29/02

(54) **BAUWERKE UND ENTSPRECHENDE HERSTELLUNGSVERFAHREN**
CONSTRUCTION AND PROCESS FOR PRODUCING THE SAME
CONSTRUCTION ET PROCEDE CORRESPONDANT DE PRODUCTION

(30) Priorität: 16.09.1990 CH 298790; 12.02.1991 DE 4104247
(43) Veröffentlichungstag der Anmeldung: 09.09.1992
(73) Patentinhaber: JÄCKLIN, Felix Paul, CH-5400 Ennetbaden (CH)
(72) Erfinder: JÄCKLIN, Felix Paul, CH-5400 Ennetbaden (CH)
(74) Vertreter: Fiedler, Otto Karl, Dipl.-Ing.
(86) Internationale Anmeldenummer: EP9101762
(87) Internationale Veröffentlichungsnummer: WO9205318

(56) Entgegenhaltungen:
- EP-A- 0 040 807
- EP-A- 0 067 551
- EP-A- 0 215 407
- WO-A-90/12927
- DE-A- 3 121 681
- DE-A- 3 130 131
- DE-A- 3 402 314
- FR-A- 2 569 742
- FR-E- 23 012
- GB-A- 2 199 063
- US-A- 4 512 685

## Beschreibung

Die Erfindung betrifft ein Bauwerk nach den Patentansprüchen 1 und 11. Die Erfindung betrifft ferner ein zugehöriges Herstellungsverfahren.

Bei Tragwerken der vorliegenden Art kommt es für den technischen und wirtschaftlichen Erfolg darauf an, die kraft- bzw. formschlüssige Verbindung zwischen Vorbau und Schüttmaterialfüllung auf möglichst einfache, jedoch ebenso wirksame Weise herzustellen. Die genannte Verbindung wird bekanntermassen mittels flexibler Flachmaterialbahnen derart erreicht, dass diese mit dem Vorbau oder seinen Bauelementen verbundene Anker umschlingen und sich sodann in die Schüttmaterialfüllung erstrecken, wo sie ihrerseits durch Haftreibung und/oder Verzahnung verankert sind. Dabei soll jedoch ein Hindurchführen der Flachmaterialbahnen durch Ausnehmungen der Bauelemente und damit ein aufwendiger Arbeitsgang vermieden werden. Gleichzeitig wird eine einfache und kostengünstig herstellbare Bauform der Bauelemente und Anker angestrebt

Aus der GB-A-2 199 063 und der EP-A-0 067 561 sind Bauwerke mit einem Vorbau aus übereinander angeordneten Betonbauteilen und mit einer dahinter liegenden Schüttfüllung bekannt. Durch flexibles, flächenhaftes Zug-Verankerungsmaterial, im allgemeinen Geotextilbahnen, wird eine form- bzw. kraftschlüssige Verbindung zwischen Vorbau und Schüttfüllung hergestellt Die Verankerungsbahnen liegen in beiden Fällen unmittelbar zwischen den zusammenstossenden Betonteilen und unterliegen daher auf ihrer ganzen Breite hohen Druckbeanspruchungen mit unvermeidlichen Spannungsspitzen infolge der ungleichförmigen und unnachgiebigen Betonoberflächen. Eine ausgedehnte Beschädigung und sogar ein Durchtrennen der Bahnen unter Dauerbelastung ist daher nicht auszuschliessen.

Aus der genannten EP-A ist auch eine Zugverankerung mit bandförmigem Flachmaterial und mit zapfenartigen, nach oben vorstehenden Widerlagerelementen an den Betonteilen des Vorbaues bekannt. Dort müssen an den Bandenden gebildete Schlaufen vertikal über die Widerlagerzapfen gestülpt werden, was eine Verdrillung der Zugbänder in ihre horizontale Querschnittslage im Inneren der Schüttfüllung bedingt, wie sie schon wegen der notwendigen Vertikalverdichtung des Schüttmaterials unumgänglich ist. Dadurch ergibt sich eine ungleichmässige Spannungsverteilung im Bandquerschnitt mit verminderter Festigkeit.

Eine erste Aufgabe der Erfindung ist demgegenüber die Schaffung eines Bauwerkes, bei dem die vorgenannten Nachteile überwunden sind. Die Aufgabenstellung erstreckt sich ferner auf ein Verfahren, mit dem die Schüttmaterialfüllung hinter schachbrettartigen Vorbauten, wie sie für Tragwerke der vorliegenden Art vorzugsweise angewendet werden, rasch und störungsfrei, d.h. vor allem ohne Hinauspressen des Schüttmaterials durch die Lücken der Schachbrettanordnung, verdichtet werden kann. Eine weiterführende Aufgabe der Erfindung ist die Schaffung eines Bauwerks, das hinsichtlich Standfestigkeit sowie innerer Verbundfestigkeit, ins besondere der Verbundfestigkeit zwischen Vorbau und dahinterliegendem Füllmaterial, einen technischen Fortschritt erzielt Weiterhin ist eine Abwandlung dieser Erfindungsaufgabe auf eine Verminderung der Herstellungskosten gerichtet und zwar sowohl der Bauteilkosten wie auch der Errichtungskosten des Bauwerkes. In diesem Zusammenhang ist die Erfindung auch auf ein Herstellungsverfahren gerichtet

Die erfindungsgemässe Aufgabenlösung ist in zwei Varianten bestimmt durch die Merkmale der Patentansprüche 1 und 11. Diese Lösungsvarianten sind durch eine gemeinsame erfinderische Idee verbunden, nämlich eine Erhöhung der internen Verbundfestigkeit zwischen Vorbau und Massentragwerk unter Vermeidung einer wesentlichen Beschädigungsgefahr für die Flachmaterialbahn durch Verpressen zwischen zusammenstossenden Betonteilen. Diese Idee wird gemäss Anspruch 1 u.a. mit Hilfe von nach oben oder unten frei vorstehenden Widerlagern verwirklicht, über die das flexible Flachmaterial ohne Verpressung zwischen Betonteilen in die Schüttmaterialfüllung geführt ist Bei der Lösung gemäss der Weiterbildung nach Anspruch 5 kann eine wesentliche Schonung des Flachmaterials mittels Verankerungs-Anschlusselementen erreicht werden, die allenfalls in kleinen Teilbereichen der Bahnbreite des Flachmaterials über dieses auf Widerlagerelemente einwirken. Die Lösung nach Anspruch 11 ermöglicht eine weitgehende Freihaltung des Flachmaterials von Querkräften seitens der Betonteile mit Hilfe von Zwischen-Tragelementen.

Die Merkmale und Vorteile der Erfindung werden im einzelnen anhand der in den Zeichnungen schematisch wiedergegebenen Ausführungsbeispiele erläutert.

Eine erste Ausführungsform der Erfindung wird anhand des in Fig.1 schematisch in einem Vertikal-Querschnitt dargestellten Bauwerkes erläutert.

Das Bauwerk, eine als Raumgitterkonstruktion ausgebildete Hangverbauung, besteht aus einem Vorbau 1 und einer Schüttmaterialfüllung 2, die im wesentlichen hinter dem Vorbau angeordnet ist Der Vorbau umfasst eine Vielzahl von rahmen- oder trogartigen Bauelementen 3, die mit Blick auf die Front des Bauwerkes in schachbrettartiger Verteilung neben- und übereinander angeordnet sind. Dadurch ergeben sich innerhalb der Mauerfront zwischen den Bauelementen ebenfalls schachbrettartig verteilte Lücken 4. Das Schüttmaterial erstreckt sich in die Hohlräume der Bauelemente 3 und in die Lücken 4 der Mauerfront, um hier eine Vielzahl von regelmässig verteilten Böschungen 5 zu bilden.

Vorbau und Schüttmaterialfüllung stehen miteinander durch eine Vielzahl von flexiblen Flachmaterialbahnen 6, sogenannten "Geotextilbahnen", in form- oder kraftschlüssiger Zugkraftverbindung. Der Mauervorbau weist für eine Vielzahl von Bauelementen je mindestens einen von einer Flachmaterialbahn 6 ganz oder teilweise umschlungenen und mit dem Mauervorbau 1 in Kraftübertragungsverbindung stehenden Festkörper-Anker 7 auf. Die Flachmaterialbahnen erstrecken sich vom Mauervorbau in die Schüttmaterialfüllung und sind in dieser durch Gewichtspressung und Verdichtung form- oder kraftschlüssig verankert. Dadurch bildet der an sich nicht standfeste oder gar stützfähige Vorbau mit der für sich ebenfalls nicht standfesten Schüttmaterialfüllung eine stabile Einheit.

Die Anker hintergreifen ein im Bereich der Rückseite des Vorbaues gebildetes, im wesentlichen quer zur Zugrichtung der Flachmaterialbahn nach oben frei vorstehende Widerlager 8. Dadurch ergibt sich eine Formschlussverbindung zwischen Anker und Bauelement. Die Flachmaterialbahnen erstrecken sich im Anschluss an die Umschlingung des Ankers mit wenigstens teilweise aneinanderliegendem Hin- und Rücktrum 9 bzw. 10 über das Widerlager hinweg zur Schüttmaterialfüllung. Gegebenenfalls kommt auch eine Ausführung mit von oben nach unten vorstehendem Widerlager in Betracht. Im Beispiel verlaufen die Flachmaterialbahnen zwischen Anker und Widerlager, so dass sich eine erwünschte Verspannung der Bahnen ergibt. Grundsätzlich kommt aber auch eine nur teilweise Umschlingung der Anker bzw. eine fehlende oder nur teilweise Bahnführung zwischen Anker und Widerlager in Betracht. Mit dem Vorteil der einfachen Formgebung und Herstellbarkeit sind die Widerlager im Beispiel an der Rückseite der Bauelemente angeordnet und als leistenförmige Ansätze mit nach oben frei vorstehender Längskante ausgebildet.

Bei der Herstellung des Bauwerkes wird die Schüttmaterialfüllung an der Rückseite des Vorbaues entsprechend dem lagenweisen Aufführen des Vorbaues schichtweise eingebracht und verdichtet.

Während des Einbringens und/oder Verdichten jeweils einer Schüttmaterialschicht werden die Lücken zwischen den horizontal benachbarten Bauelementen einer Lage durch je mindestens einen Stützträger 11 überbrückt wird, der wenigstens an seinen Endabschnitten ein winkelartiges Profil aufweist und sich mit diesem Profil in Horizontal- und Vertikalrichtung an den jeweils benachbarten Bauelementen abstützt sowie seinerseits das in der betreffenden Lücke befindliche Schüttmaterial gegen Verschiebung zur Front des Bauwerkes hin abstützt.

Eine weitere Ausführungsform der Erfindung ist in Fig.1a in perspektivischer Darstellung wiedergegeben. Es handelt sich um ein Raumgitterbauwerk, und zwar eine Böschungs-Stützmauer, mit eine Vorbau VB, der als Raumgitter aus Festkörper-Tragelementen FTE aufgebaut ist, und mit einem Massentragwerk MT, das schüttfähiges oder verfestigtes Füllmaterial FMA enthält und mit dem Vorbau in Form- und/oder Kraftschlussverbindung steht. Es können gegebenenfalls mit Vorteil mehrere Vorbauten und mehrere Massentragwerke durch geeignete Form- oder Kraftschlussverbindung zu einem Gesamtbauwerk vereinigt sein. Im Vorbau VB ist eine Mehrzahl von kasten- oder rahmenartigen Tragelementen FTE, die vorzugsweise flächenhafte Frontabschnitte FAB aufweisen, in Breiten- und Höhenrichtung rasterförmig verteilt angeordneten. An mindestens einem Teil der Tragelemente FTE sind Zwischen-Tragelemente ZTF bzw. ZTS vorgesehen, die sich vorzugsweise horizontal und längs der Mauerebene E-E erstrecken und mit benachbarten Abschnitten von Raumgitter-Tragelementen verbunden sind.

Im einzelnen sind bei den Ausführungen nach Fig.2 und 3 Zwischen-Tragelemente ZTF, die durch formschlüssige Rastanschlüsse FR mit benachbarten Abschnitten desselben Raumgitter-Tragelementes verbunden sind. Weiterhin sind bei diesen Ausführungen andere Zwischen-Tragelemente ZTS stoffschlüssig, insbesondere einstückig, mit benachbarten Abschnitten desselben Raumgitter-Tragelementes verbunden. Je nach den vorherrschenden statischen Beanspruchungen und Bodenverhältnissen können solche Zwischen-Tragelemente mit einem vorderen Bereich und/oder einem rückwärtigen Bereich eines Raumgitter-Tragelementes oder zweier benachbarter Raumgitter-Tragelemente verbunden sein. Entsprechendes ist in den genannten Figuren auch für unten- bzw. obenliegende Bereich eines Raumgitter-Tragelementes angedeutet. Diese verschiedenen Anordnungen bieten differenzierte Vorteile. Eine rückwärtige Anordnung des Zwischen-Tragelementes ermöglicht bevorzugt eine zusätzliche Abstütz- oder Verankerungsfunktion zwischen dem betreffenden Haupt-Tragelement und dem Füllmaterial des Massentragwerks durch Einbettung eines Zwischen-Tragelementes oder mehrerer derselben in das schüttfähige oder auch verfestigbare Füllmaterial. Eine Anordnung im vorderen und vor allem auch im oberen Bereich des Haupt-Tragelementes kommt dagegen bevorzugt für eine zusätzliche Halterung von bepflanzbarem Füllmaterial im Vorbau in Betracht. Eine Anordnung im unteren und vor allem auch im rückwärtigen Bereich des Haupt-Tragelementes bietet Vorteile u.a. hinsichtlich einer zusätzlichen Verankerungsfunktion mittels flexibler Verankerungselemente, insbesondere in Form von Geotextilbahnen GTX, die einerseits ein Zwischen-Tragelement oder mehrere derselben umschlingen und andererseits mit dem Füllmaterial des Massentragwerks form- und/oder kraftschlüssig verbunden sind.

Die Figuren 4 bis 6 zeigen besondere Ausführungen einer kraft- und sogar formschlüssigen Verbindung des Vorbaues bzw. seiner Tragelemente mit dem Füllmaterial des Massentragwerkes durch ein flexibles, vorzugsweise flächenhaftes Zug-Verankerungselement GTX oder mehrere derselben. Hierzu ist für wenigstens ein Raumgitter-Tragelement mindestens ein wenigstens teilweise langgestrecktes, sich im wesentlichen quer zur Verankerungs-Zugrichtung erstreckendes, von wenigstens einem solchen Verankerungselement, vorzugsweise einer Geotextilbahn, wenigstens teilweise umschlungenes Verankerungs-Anschlusselement VAE vorgesehen. Am Raumgitter-Tragelement selbst ist mindestens ein mit dem Verankerungs-Anschlusselement in Wirkverbindung stehendes Widerlager WL mit wenigstens einer sich im Winkel, vorzugsweise quer zur Verankerungs-Zugrichtung erstreckenden Stützfläche STF und mit mindestens einer nach unten vorstehenden, sich ebenfalls im Winkel, vorzugsweise quer zur Verankerungs-Zugrichtung erstreckenden Umlenkkante UK für das flexible Verankerungselement vorgesehen. Das flexible Verankerungselement erstreckt sich unter dieser Umlenkkante hinweg in das Füllmaterial des Massentragwerks. Eine solche Anordnung begünstigt einen gestreckten Verlauf des Verankerungselementes im Füllmaterial jenseits der Umlenkkante und ermöglicht dadurch eine straffe Verankerung. Ausserdem wird die Entstehung von auf das Verankerungs-Anschlusselement wirkenden Kippmomenten verhindert.

Bei den letztgenannten Ausführungen ist das Widerlager für das hier z.B. stabförmige Verankerungs-Anschlusselement so ausgebildet, dass sich eine dem Verankerungs-Anschlusselement wenigstens abschnittsweise formangepasste, hier insbesondere nut- oder schlitzförmige Aufnahme AFN mit mindestens zwei einander gegenüberliegend angeordneten, sich ebenfalls wenigstens teilweise im Winkel, vorzugsweise quer zur Verankerungs-Zugrichtung erstreckenden Stützflächen STF für das Verankerungs-Anschlusselement ergibt. Gemäss Fig. 5 und 6 ist der Balken- und Aufnahmequerschnitt trapez- bzw. keilförmig ausgebildet, wodurch sich auf einfache Weise die Möglichkeit einer lagesicheren Verklemmung des Anschlusselementes am Tragelement ergibt.

Bei der Ausführung nach Fig.5 ist zwar ein Durchziehen der Geotextilbahn durch die schlitzförmige Aufnahme von oben her erforderlich, jedoch steht dein der Vorteil einer absolut sicheren Formschlussverbindung mit dem Tragelement gegenüber, vor allem bei Sicherung der das Anschlusselement umschlingenden Geotextilschlaufe durch eine Knüpf- oder Schweissnaht. Für diese Ausführung ergibt sich das folgende, besonders vorteilhafte Bauverfahren:
- Eine erste Auflagefläche, gegebenenfalls mit eingefügten Fundament- oder Tragelementen, wird aus schüttfähigem oder verfestigbarem Füllmaterial planiert;
- unter Ausrichtung gemäss einer vorgegebenen Lage wird mindestens ein Raumgitter-Tragelement, das bereits mit mindestens einem vorzugsweise stabförmigen Verankerungs-Anschlusselement und mindestens einem dieses Anschlusselement wenigstens teilweise umschlingenden, flexiblen Verankerungselement, vorzugsweise in aufgerollter Form, versehen ist, auf die Auflagefläche gebracht;
- das flexible Verankerungselement wird auf der Auflagefläche in der vorgesehenen Verankerungs-Zugrichtung gestreckt ausgelegt;
- gegebenenfalls nach zusätzlicher Befestigung des flexiblen Verankerungselementes in dem hinter dem Raumgitter-Tragelement befindlichen Füllmaterial wird auf die Auflagefläche und das dort ausgelegte,flexible Verankerungselement Füllmaterial aufgebracht sowie vorzugsweise verdichtet und, vorzugsweise auf Oberkantenhöhe des vorangehend aufgesetzten Raumgitter-Tragelementes, eine neue Auflagefläche oder eine obere Endfläche planiert.

Ersichtlich bietet dieses Arbeitsverfahren für einen schichtweisen Aufbau des Vorbau-Raumgitters und des Massentragwerkes den wesentlichen Vorteil, dass für jede Schicht nur eine Planierung vorgenommen werden muss und sich alle Arbeiten im wesentlichen auf einer Ebene abspielen.

Die Ausführung nach Fig.6 zeichnet sich dagegen durch besonders einfachen und arbeitssparenden Einbau aus. Es kommt folgendes. Arbeitsverfahren in Betracht, das übrigens im wesentlichen auch die spezifischen Vorteile des zuletzt beschriebenen Verfahrens verwirklicht:
- Eine erste Auflagefläche, gegebenenfalls mit eingefügten Fundament- oder Tragelementen, wird aus schüttfähigem oder verfestigbarem Füllmaterial planiert;
- unter Ausrichtung gemäss einer vorgegebenen Lage wird mindestens ein vorzugsweise stabförmiges Verankerungs-Anschlusselement, das bereits mit mindestens einem umschlingenden, flexiblen Verankerungselement versehen ist, auf die Auflagefläche gebracht;
- das flexible Verankerungselement wird auf der Auflagefläche in der vorgesehenen Verankerungs-Zugrichtung gestreckt ausgelegt;
- mindestens ein Raungitter-Tragelement, das wenigstens ein Widerlager und wenigstens eine nach unten gerichtete Umlenkkante aufweist, wird in vorgegebener Ausrichtung sowie unter Straffung des flexiblen Verankerungselementes derart auf das Verankerungs-Anschlusselement gesetzt, dass das Widerlager das Verankerungs-Anschlusselement in Verankerungs-Zugrichtung hintergreift und entgegen dieser Richtung abstützt;
- gegebenenfalls nach zusätzlicher Befestigung des flexiblen Verankerungselementes in dem hinter dem Raumgitter-Tragelement befindlichen Füllmaterial wird auf die Auflagefläche und das dort ausgelegte,flexible Verankerungselement Füllmaterial aufgebracht sowie vorzugsweise verdichtet und, vorzugsweise auf Oberkantenhöhe des vorangehend aufgesetzten Raumgitter-Tragelementes, eine neue Auflagefläche oder eine obere Endfläche hergestellt.

Bei den Ausführungen nach den Figuren 7 bis 9 sind ebenfalls schlitz- bzw. nut- oder rinnenförmige Aufnahmen mit einander gegenüberliegenden Stütz- oder Anlageflächen für das Verankerungs-Anschlusselement vorgesehen, jedoch unter Zuhilfenahme besonderer Massnahmen zur Lagesicherung. Gemäss Fig.7 ist ein stab- oder zapfenförmiges Sicherungselement SE1 in eine formangepasste Durchbrechung DS in den Seitenwänden SW des Raumgitter-Tragelementes eingesetzt. Dieses Sicherungselement stützt das balkenförmige Verankerungs-Anschlusselement von oben ab und verhindert somit ein Anheben des letzteren unter der Wirkung der Zugkräfte des Geotextils. Aehnliches wird bei der Ausführung nach Fig.8 mittels eines balkenförmigen, im Querschnitt keilartigen Beilage-Sicherungselementes SE2 erreicht, das ebenfalls eine Abstützung des Verankerungs-Anschlusselementes gegen Anheben und Kippen bewirkt, jedoch keiner Durchbrechung in den Seitenwänden des Raumgitter-Tragelementes bedarf. Wiederum Aehnliches wird bei der Ausführung nach Fig.9 ohne jegliches Zusatzelement durch eine vergleichsweise grosse Höhendifferenz zwischen den einander gegenüberliegenden Stützflächen STF in der Aufnahme für das Verankerungs-Anschlusselement errreicht.

Im übrigen kann ein wegen Beschädigungsgefahr etwa unerwünschtes Einklemmen des Geotextils zwischen Betonflächen im Bereich des Verankerungs-Anschlusselementes in der aus Fig.10 ersichtlichen Weise vermieden werden. Danach weist das Raumgitter-Tragelement wenigstens eine mit Unterbrechungen bzw. Absätzen UA versehene Stützfläche STFa auf, die nur an einer vorgegebenen Anzahl von Abschnitten, vorzugsweise nur an beiden Endabschnitten, des Verankerungs-Anschlusselementes angreift und im übrigen mit Abstand von dem Verankerungs-Anschlusselement verläuft. So ergibt sich eine einwandfreie Funktionstrennung zwischen dem Geotextilanschluss einerseits und der Formschlussverbindung zwischen Anschlusselement und Tragelement andererseits.

Auch bei den Ausführungen nach den Figuren 11 bis 13 ist für die formschlüssige Verbindung von Zug-Verankerungselementen mit Raumgitter-Tragelementen ein vorzugsweise balkenartiges Verankerungs-Anschlusselement vorgesehen, jedoch in Verbindung mit verschiedenen Formschluss-Vorrichtungen für die Lagesicherung des Anschlusselementes. Gemäss Fig.11 ist die Lagesicherungsvorrichtung als Verschraubung LVS mit am Anschlusselement angreifender Winkel-Lasche ausgebildet, Gemäss Fig.12 dagegen als einfacher Flachbalken LVB, der auf dem Anschlusselement liegt und infolge seines Eigengewichtes und der Belastung durch das Füllmaterial eine Gewichts-Sicherung gegen Anheben und Kippen des Anschlusselementes bildet. Die Sicherungsvorrichtung nach Fig.13 ähnelt derjenigen nach Fig.7, jedoch ist hier an einen sich über die gesamte Breite des kastenartigen Raumgitter-Tragelementes erstreckenden und durch Oeffnungen OE in beiden Seitenwänden eingeschobenen Balken als Sicherungselement gedacht, der eine schlitz- oder nutförmige Aufnahme mit zwei Stützflächen entbehrlich macht.

Fig.14 zeigt wiederum ein Raumgitterbauwerk mit Vorbau VB, der als Raumgitter mit Festkörper-Tragelementen ausgebildet ist, und mit einem Massentragwerk MT, das schüttfähiges oder verfestigtes Füllmaterial FMA enthält und mit dem Vorbau in Form- und/oder Kraftschlussverbindung steht, wobei der Vorbau eine Mehrzahl von in Breiten- und Höhenrichtung rasterförmig verteilt angeordneten, kauten- oder rahmenartigen Tragelementen FTE aufweist. Die Besonderheit besteht hier darin, dass im Bereich einer zur Vertikalen parallel oder spitzwinklig verlaufenden Kante FK der Frontfläche des Raumgitterbauwerkes mindestens ein Teil der an dieser Kante benachbarten Tragelemente im Einbauzustand mindestens annähernd zueinander parallele Seitenbegrenzungskanten SBK aufweist. Dies ergibt einen gewissen Schutz des Füllmaterials gegen Auswaschen und eine befriedigende ästhetische Wirkung der Fassade.

Fig.15 zeigt ein Betonbauwerk mit flächenhaften, neben- und übereinander angeordneten Frontelementen. In der Frontfläche des Bauwerkes sind wenigstens annähernd in Fallrichtung verlaufende, sich an eine darüberliegende, parallel oder spitzwinklig zur Horizontalen verlaufende Vertiefung oder Fuge VT anschliessende Wasserablauf rinnen WAR gebildet. Die Wasserablaufrinnen haben einen breiteren, oberen und einen schmaleren, unteren Abschnitt sowie einen dazwischen angeordneten Uebergangsabschnitt mit teilpyramiden- oder teil-kegelmantelförmiger Oberfläche. Eine solche Fassadengestaltung vermeidet eine unregelmässige Ausbreitung von ablaufendem Regenwasser mit störender Verunreinigung der Sichtfläche und erlaubt ausserdem eine ästhetisch befriedigende Fassadengliederung.

Die Figuren 16 und 17 zeigen einen Teilausschnitt eines Raumgitterbauwerkes mit kasten- oder rahmenartigen Tragelementen FTE, die mindestens einen Längsträger LT und mindestens einen an letzteren angeformten oder angesetzten Querträger QT und/oder Bodenabschnitt BA aufweisen. Im Bereich zwischen Längsträger und Querträger bzw. Bodenabschnitt sind nach oben offene Ausnehmungen ASN für den Eingriff von Stützelementen STE eines benachbarten Bauteiles gebildet. Dies ermöglicht in einfacher Weise eine formschlüssige Lagesicherung der übereinander angeordneten Tragelemente gegeneinander.

Fig.18 zeigt im Grundriss zwei nebeneinanderliegende Bauteile für ein Raumgitterbauwerk, mit mindestens einem Frontelement FW und mindestens zwei gegenseitig beabstandeten Seitenelementen SW. Gegebenenfalls kann auch mindestens ein rückwärtiges Element vorgesehen sein. Als Besonderheit ist hier ein in den Innenraum des Bauteiles einsetzbares und mit dem Frontelement FW und/oder den Seitenelementen SW formschlüssig verbindbares Bodenelement BE vorgesehen. Weiterhin ist gemäss Fig.18 das Frontelement mit mindestens einer seitlichen Begrenzung versehen, vorzugsweise mit zwei zueinander entgegengesetzten Seitenbegrenzungen, wobei mindestens eine Seitenbegrenzung im Grundriss über das jeweils benachbarte Seitenelement frei vorsteht. Die Maximalhöhe des Frontelementes ist hier geringer als die maximale Seitenelementhöhe bemessen. Weiter ist von Bedeutung, dass das Bodenelement mit mindestens einer seitlichen Begrenzung, vorzugsweise mit zwei zueinander entgegengesetzten Seitenbegrenzungen, im Grundriss über das jeweils benachbarte Seitenelement frei vorsteht. Weiterhin ist ein seitlich frei vorstehender Bodenabschnitt mit Abstand von dem Frontelement, vorzugsweise im rückwärtigen Bereich eines Seitenelementes angeordnet. Sodann sind seitlich frei vorstehende Bodenabschnitte jeweils zwischen einem frei vorstehenden Frontelement und der Aussenseite einer benachbarten Seitenelementes vorgesehen. Diese können vorzugsweise dreieckförmig ausgebildet sein. In einem einspringenden Winkel zwischen benachbarten Wandabschnitten angeordnete und mindestens mit diesen beiden Wandabschnitten stoffschlüssig, vorzugsweise einstückig, verbundenes Verstärkungselemente bewirken bei geringem Materialaufwand eine wesentliche Stabilisierung des Bauteils. Wie weiterhin ersichtlich, sind an wenigstens einem Wandabschnitt Vorsprünge mit Auflageflächen für anschliessende Elemente angeformt. Endlich sind, ähnlich wie bereits anhand von Fig.7 und 13 erläutert, in den seitlichen Wandabschnitten Oeffnungen für das Einschieben von stabförmigen Trag- oder Halteelementen eingeformt.

Fig.19 und 20 zeigen kastenartige Bauteile in rasterartiger Zusammenfügung innerhalb eines Raumgitterbauwerks. Jedes Bauteil ist mit einer im Querschnitt aufrechtstehenden Frontwand und ebenfalls aufrechtstehenden Quer- oder Seitenänden sowie mit einer Rückwand und einem Bodenelement versehen. Wesentlich ist hier u.a. eine Frontwand von bezüglich der Quer- oder Seitenwand geringerer Maximalhöhe und - bei der Ausführung nach Fig.19 - eine nach hinten geneigte Vorderkante der Quer- oder Seitenwand. Diese Gestaltung ermöglicht eine vergleichsweise grosse Zutrittöffnung zur bepflanzbaren Füllung des Vorbaues ohne Beeinträchtigung der Abstützung zwischen den aufeinanderliegenden Bauteilen, d.h. ohne Verminderung der Verbundfestigkeit des Vorbaues.

Wesentlich ist ferner, dass die Frontabschnitte FAB wenigstens eines Teils der jeweils benachbarten Tragelemente FTE durch den zusammenstossenden Profilkonturen formangepasste Ueberbrückungselemente KLE miteinander verbunden sind. Damit kann ein Auswaschen des Füllmaterials sicher verhindert werden.

## Patentansprüche

1. Bauwerk, insbesondere Mauer, gekennzeichnet durch die Kombination folgender Merkmale:
a) es ist ein wenigstens teilweise starr ausgebildeter, aus übereinander angeordneten Tragelementen (3) bestehender Vorbau (1) und im Bereich der Rückseite desselben eine Schüttmaterialfüllung (2) vorhanden;
b) Vorbau und Schüttmaterialfüllung stehen miteinander durch mindestens eine weichflexible Flachmaterialbahn (6), vorzugsweise eine Vielzahl solcher Bahnen, in form- oder kraftschlüssiger Zugkraftverbindung;
c) der Vorbau weist mindestens einen von einer Flachmaterialbahn wenigstens teilweise umschlungenen und mit dem Vorbau in Kraftübertragungsverbindung stehenden, im wesentlichen sich parallel zur Wandebene erstreckenden Festkörper-Anker (7) auf;
d) die Flachmaterialbahn erstreckt sich vom Vorbau in die Schüttmaterialfüllung und ist in dieser form- oder kraftschlüssig verankert;
e) der Festkörper-Anker hintergreift mindestens ein im Bereich der Rückseite eines Tragelementes (3) des Vorbaues gebildetes Widerlager (8), das im wesentlichen quer zur Zugrichtung der Flachmaterialbahn nach oben oder unten frei vorstehend ausgebildet ist;
f) die Flachmaterialbahn ist ohne Verpressung zwischen Hartflächen übereinander angeordneter Tragelemente unter Umlenkung über das Widerlager in die Schüttmaterialfüllung an der Rückseite des Vorbaues geführt.

2. Bauwerk nach Anspruch 1, dadurch gekennzeichnet, dass sich die Flachmaterialbahn (6) im Anschluss an die Umschlingung des Ankers mit wenigstens teilweise aneinanderliegendem Hin- und Rücktrum über das Widerlager (8) hinweg zur Schüttmaterialfüllung (2) erstreckt.

3. Bauwerk nach Anspruch 1 oder 2, dadurch gekennzeichnet, dass die Flachmaterialbahn (6) wenigstens teilweise zwischen Anker (7) und Widerlager (8) verlaufend angeordnet ist.

4. Bauwerk nach einem der vorangehenden Ansprüche, dadurch gekennzeichnet, dass der Vorbau (1) in an sich bekannter Weise als aus über- und/oder nebeneinander angeordneten, vorzugsweise trogartigen Bauelementen (3) zusammengesetztes Raumgitterwerk ausgebildet ist und dass wenigstens ein Widerlager (8) vorgesehen ist das an der Rückseite eines Bauelementes angeordnet ist und eine nach oben frei vorstehende Längskante bildet.

5. Bauwerk nach einem der vorangehenden Ansprüche, dadurch gekennzeichnet, dass wenigstens ein Festkörper-Anker als balkenartiges Verankerungs-Anschlusselement (VAE) vorgesehen ist und dass das Tragelement wenigstens eine an dem Verankerungs-Anschlusselement angreifende Stützfläche (STFa) aufweist, die unter Vermeidung einer wesentlichen Beschädigungsgefahr für die Flachmaterialbahn durch Verpressen zwischen zusammenstossenden Hartflächen eine vorgegebene Anzahl von in gegenseitigem Abstand angeordneten Unterbrechungen (UA) aufweist, in denen die Stützfläche (STFa) mit Abstand von dem Verankerungs-Anschlusselement (VAE) verläuft.

6. Bauwerk nach einem der vorangehenden Ansprüche, dadurch gekennzeichnet, dass für die formschlüssige Verbindung mindestens einer Flachmaterialbahn mit wenigstens einem Tragelement ein balkenartiges Verankerungs-Anschlusselement (VAE) sowie wenigstens eine mit dem Tragelement verbindbare und an dem Verankerungs-Anschlusselement angreifende Lagesicherungsvorrichtung (LVS) vorgesehen ist.

7. Bauwerk nach Anspruch 6, dadurch gekennzeichnet, dass die Lagesicherungsvorrichtung (LVS) mindestens ein in Formschlussverbindung mit dem balkenartigen Verankerungsanschlusselement (VAE) und mit mindestens einer Stützfläche (STF) des Tragelementes in dieses einsetzbares Sicherungs-Stützelement (SE1, SE2) aufweist.

8. Bauwerk nach Anspruch 7, dadurch gekennzeichnet, dass mindestens ein ebenfalls balkenartiges, parallel zu dem Verankerungs-Anschlusselement in das Tragelement einsetzbares Sicherungs-Stützelement (SE1, SE2) vorgesehen ist.

9. Bauwerk nach einem der Ansprüche 5 bis 8, dadurch gekennzeichnet, dass mindestens eine nut- oder schlitzförmige Aufnahme (AFN) mit trapezartigem Querschnitt und mindestens ein balkenartiges, entsprechend formangepasstes Verankerungs-Anschlusselement vorgesehen ist.

10. Bauwerk nach einem der Ansprüche 5 bis 9, dadurch gekennzeichnet dass wenigstens ein balkenartiges Verankerungs-Anschlusselement vorgesehen ist, und dass das Tragelement wenigstens eine Stützfläche aufweist, die nur an einer vorgegebenen Anzahl von Abschnitten, vorzugsweise nur an beiden Endabschnitten, des Verankerungs-Anschlusselementes angreift und im übrigen mit Abstand von dem Verankerungs-Anschlusselement verläuft.

11. Bauwerk, insbesondere Mauer, gekennzeichnet durch die Kombination folgender Merkmale:
a) es ist ein wenigstens teilweise starr ausgebildeter, aus schachbrettartig übereinander und mit gegenseitigem Abstand nebeneinander angeordneten, kasten- oder rahmenartigen Tragelementen (FTE) bestehender Vorbau (VB) und im Bereich der Rückseite desselben eine Schüttmaterialfüllung (FMA) vorhanden;
b) Vorbau und Schüttmaterialfüllung stehen miteinander durch mindestens eine weichflexible Flachmaterialbahn (GTX), vorzugsweise eine Vielzahl solcher Bahnen, in form- oder kraftschlüssiger Zugkraftverbindung;
c) der Vorbau weist mindestens einen von einer Flachmaterialbahn wenigstens teilweise umschlungenen und mit dem Vorbau in Kraftübertragungsverbindung stehenden Festkörper-Anker auf, der als jeweils mit Abstand nebeneinander angeordnete Tragelemente (FTE) verbindendes Zwischen-Tragelement (ZTF) ausgebildet ist und sich im wesentlichen parallel zur Wandebene erstreckt;
d) die Flachmaterialbahn erstreckt sich vom Vorbau (VB) in die Schüttmaterialfüllung und ist in dieser form- oder kraftschlüssig verankert;
e) der Festkörper-Anker hintergreift mindestens ein im Bereich der Rückseite eines Tragelementes (FTE) des Vorbaues gebildetes Widerlager, das im wesentlichen quer zur Zugrichtung der Flachmaterialbahn nach oben oder unten vorstehend ausgebildet ist;
f) die Flachmaterialbahn ist ohne Verpressung zwischen Hartflächen übereinander angeordneter Tragelemente im Bereich des Abstandes zwischen jeweils nebeneinander angeordneten Tragelementen (FTE) unter Umlenkung über das Zwischen-Tragelement (ZTF) in die Schüttmaterialfüllung an der Rückseite des Vorbaues geführt.

12. Bauwerk nach Anspruch 11, dadurch gekennzeichnet, dass mindestens ein Zwischen-Tragelement mit einem vorderen Bereich eines Tragelementes verbunden ist.

13. Bauwerk nach Anspruch 11, dadurch gekennzeichnet, dass mindestens ein Zwischen-Tragelement mit einem untenliegenden Bereich eines Tragelementes verbunden ist

14. Bauwerk nach einem der Ansprüche 1 bis 13 mit kasten- oder rahmenförmigen Bauteilen und mit mindestens einem Längsträger (LT) sowie mit mindestens einem an letzteren angeformten oder angesetzten Querträger ( QT) und/oder Bodenabschnitt (BA), dadurch gekennzeichnet, dass im Bereich zwischen Langsträger und Querträger bzw. Bodenabschnitt nach oben Ausnehmungen (ASN) zur Aufnahme von Stützelementen (STE) eines benachbarten Bauteiles vorgesehen sind.

15. Bauwerk nach einem der Ansprüche 1 bis 13 mit kasten- oder rahmenförmigen Bauteilen, die mindestens ein Frontelement (FW) und mindestens zwei gegenseitig beabstandete Seitenelemente (SW) sowie gegebenenfalls mindestens ein rückwärtiges Element aufweisen, dadurch gekennzeichnet, dass mindestens ein in den Innenraum des Bauteiles einsetzbares und mit dem Frontelement (FW) bzw. den Seitenelementen (SW) formschlüssig verbindbares Bodenelement (BE) vorgesehen ist.

16. Bauwerk nach einem der Ansprüche 1 bis 13 mit kasten- oder rahmenförmigen Bauteilen, die mindestens ein Frontelement (FW) und mindestens zwei gegenseitig beabstandete Seitenelemente (SW) sowie gegebenenfalls mindestens ein rückwärtiges Element und mindestens ein Bodenelement aufweisen, dadurch gekennzeichnet dass das Frontelement mit mindestens einer seitlichen Begrenzung, vorzugsweise mit zwei zueinander entgegengesetzt angeordneten Seitenbegrenzungen, verbunden ist und in Horizontalrichtung und/oder Vertikalrichtung über das jeweils benachbarte Seitenelement frei vorsteht.

17. Bauwerk nach einem der Ansprüche 1 bis 13 mit kasten- oder rahmenförmigen Bauteilen, die mindestens ein Frontelement (FW) und mindestens zwei gegenseitig beabstandete Seitenelemente (SW) sowie gegebenenfalls mindestens ein rückwärtiges Element aufweisen, dadurch gekennzeichnet, dass ein Bodenelement mit mindestens einer seitlichen Begrenzung, vorzugsweise mit mit zwei zueinander entgegengesetzten Seitenbegrenzungen, im Grundriss über das jeweils benachbarte Seitenelement frei vorsteht.

18. Bauwerk nach Anspruch 17, gekennzeichnet durch kasten- oder rahmenförmige Bauteile mit mindestens einem seitlich frei vorstehenden Bodenabschnitt, der mit Abstand von dem Frontelement, vorzugsweise im rückwärtigen Bereich eines Seitenelementes angeordnet ist.

19. Bauwerk nach einem der Ansprüche 1 bis 13, mit kasten- oder rahmenförmigen Bauteilen, die mindestens zwei, vorzugsweise mindestens drei, im Winkel, vorzugsweise wenigstens annähernd rechtwinklig, zueinander angeordnete Wandabschnitte aufweisen, dadurch gekennzeichnet, dass in einem einspringenden Winkel zwischen benachbarten Wandabschnitten mindestens ein mit diesen beiden Wandabschnitten stoffschlüssig, vorzugsweise einstückig, verbundenes Verstärkungselement vorgesehen ist.

20. Bauwerk nach einem der Ansprüche 1 bis 13, mit kasten- oder rahmenförmigen Bauteilen, die mindestens zwei, vorzugsweise mindestens drei, im Winkel, vorzugsweise wenigstens annähernd rechtwinklig, zueinander angeordnete Wandabschnitte aufweisen, dadurch gekennzeichnet, dass in wenigstens einem Wandabschnitt mindestens eine Oeffnung für das Einschieben eines vorzugsweise stabförmigen Trag- oder Halteelementes eingeformt ist.

21. Bauwerk nach einem der Ansprüche 1 bis 13, mit kasten- oder rahmenförmigen Bauteilen, die mindestens eine im Querschnitt aufrechtstehende Frontwand und mindestens eine ebenfalls aufrechtstehende Quer- oder Seitenwand sowie gegebenenfalls mindestens eine Rückwand und mindestens ein Bodenelement aufweisen, gekennzeichnet durch eine Frontwand von bezüglich der Quer- oder Seitenwand geringerer Maximalhöhe und durch eine nach hinten geneigte Vorderkante der Quer- oder Seitenwand.

22. Bauwerk nach einem der Ansprüche 1 bis 13, mit einer Mehrzahl von Tragelementen, die für ein Zusmmenfügen mit wenigstens teilweise kongruenten, fluchtenden Profilkonturen ausgebildet sind, dadurch gekennzeichnet, dass für die Stossstellen zwischen den kongruenten Konturabschnitten wenigstens teilweise formangepasste Ueberbruckungselemente vorgesehen sind.

23. Verfahren zur Herstellung eines Bauwerkes nach einem der Ansprüche 1 bis 13, mit wenigstens einem Vorbau, der mindestens teilweise als Raumgitter mit Festkörper-Tragelementen ausgebildet ist, und mit wenigstens einem Massentragwerk, das schüttfähiges oder verfestigtes Füllmaterial enthält und mit dem Vorbau durch wenigstens eine flexible Flachmaterialbahn in Form- und/oder Kraftschlussverbindung steht, wobei der Vorbau eine Mehrzahl von in Breiten- und Höhenrichtung rasterförmig verteilt angeordneten, kasten- oder rahmenartigen Tragelementen mit vorzugsweise flächenhaften Frontabschnitten aufweist und wobei für wenigstens ein Raumgitter-Tragelement mindestens ein langgestrecktes, sich im wesentlichen quer zur Verankerungs-Zugrichtung erstreckendes, von wenigstens einer flexiblen Flachmaterialbahn umschlungenes Verankerungs-Anschlusselement und an dem Raumgitter-Tragelement mindestens ein mit dem Verankerungs-Anschlusselement in Wirkverbindung stehendes Widerlager vorgesehen ist, gekennzeichnet durch folgende Arbeitsschritte:
a) eine erste Auflagefläche, gegebenenfalls mit eingefügten Fundament- oder Tragelementen, wird aus schüttfähigem oder verfestigbarem Füllmaterial planiert;
b) unter Ausrichtung in eine vorgegebene Lage werden jeweils von mindestens einer flexiblen Flachmaterialbahn umschlungene Verankerungs-Anschlusselemente oder mit solchen Verankerungselementen versehene Raumgitter-Tragelemente auf die Auflagefläche gebracht;
c) die flexiblen Flachmaterialbahnen werden auf der Auflagefläche in der vorgesehenen Verankerungs-Zugrichtung gestreckt ausgelegt;
d) gegebenenfalls nach zusätzlicher Befestigung der flexiblen Flachmaterialbahnen in dem hinter dem Raumgitter-Tragelement befindlichen Füllmaterial wird auf die Auflagefläche und die dort ausgelegten flexiblen Flachmaterialbahnen Füllmaterial aufgebracht und vorzugsweise verdichtet sowie, vorzugsweise auf Oberkantenhöhe der vorangehend aufgesetzten Raumgitter-Tragelemente, eine neue Auflagefläche oder eine Endfläche planiert.

24. Verfahren nach Anspruch 23, gekennzeichnet durch folgende Merkmale:
a) es wird ein Widerlager mit wenigstens einer sich im Winkel, vorzugsweise quer zur Verankerungs-Zugrichtung erstreckenden Stützfläche und mindestens einer nach unten vorstehenden, sich ebenfalls im Winkel, vorzugsweise quer zur Verankerungs-Zugrichtung erstreckenden Flachmaterial-Umlenkkante verwendet, wobei sich mindestens eine flexible Flachmaterialbahn nach dieser Umlenkkante in das Füllmaterial des Massentragwerks erstreckt;
b) nach dem Auslegen der flexiblen Flachmaterialbahnen auf der Auflagefläche werden Raumgitter-Tragelemente, die wenigstens ein Widerlager und wenigstens eine nach unten gerichtete Umlenkkante aufweisen, in vorgegebener Ausrichtung sowie unter Straffung des flexiblen Verankerungselementes derart auf die zugeordneten Verankerungs-Anschlusselemente gesetzt, dass die Widerlager die Verankerungs-Anschlusselemente in Verankerungs-Zugrichtung hintergreifen und entgegen dieser Richtung abstützen.

25. Verfahren nach Anspruch 23 oder 24, bei dem ein Vorbau lagenweise aus einer Vielzahl von rahmen- oder trogartigen Bauelementen aufgeführt wird, die mit Blick auf die Front des Tragwerkes in schachbrettartiger Verteilung neben- und übereinander angeordnet sind, und bei dem an der Rückseite des Vorbaues eine Schüttmaterialfüllung entsprechend dem lagenweisen Aufführen des Vorbaues schichtweise eingebracht und verdichtet wird, dadurch gekennzeichnet, dass während des Einbringens und/oder Verdichtens jeweils einer Schüttmaterialschicht die Lücken zwischen den horizontal benachbarten Bauelementen einer Lage durch je mindestens einen Stützträger überbrückt werden, der wenigstens an seinen Endabschnitten ein winkelartiges Profil aufweist und sich mit diesem Profil in Horizontal- und Vertikalrichtung an den jeweils benachbarten Bauelementen abstützt sowie seinerseits das in der betreffenden Lücke befindliche Schüttmaterial gegen Verschiebung zur Front des Tragwerkes hin abstützt.

## Claims

1. Structure, in particular a wall, characterized by the combination of the following features:
a) there is a fore-part (1) formed rigid at least in part and made of bearing elements (3) arranged one upon another, and in the range of the rear side of same there is a shed-material filling (2);
b) the fore-part and the shed-material filling are mutually connected positively or frictionally by means of at least one soft-flexible flat material web (6), preferably a plurality of such webs;
c) the fore-part comprises at least one solid-body anchor (7) being surrounded at least partially by a flat material web and standing in a force-transmitting connection with said fore-part as well as extending substantially in parallel to a wall plane;
d) said flat material web extends from the fore-part into the shed-material filling and is anchored therein positively or frictionally;
e) the solid-body anchor engages behind at least one abutment (8) formed in the range of the rear side of a bearing element (3) of the fore-part, said abutment being formed so as to freely protrude upwards or downwards substantially transversely to the tensile direction of the flat material web;
f) without being pressed between hard surfaces of bearing elements arranged one above another the flat material web extends under deviation around said abutment into the shed-material filling at the rear side of the fore-part.

2. Structure according to claim 1, characterized in tat following a deviation around the anchor, the flat material web (6) extends over the abutment (8) towards the bulk material filling with forward and return sections of said web being in touch together at least in part.

3. Structure according to claim 1 or 2, characterized in that the flat material web (6) is arranged so as to extend at least in part between said anchor (7) and said abutment (8).

4. Structure according to anyone of the preceding claims, characterized in that the fore-part (1) is formed in a manner known per se as a spatial lattice structure composed of preferentially trough-like building elements (3) arranged one above another and/or side by side, and in that there is provided at least one abutment (8) which is positioned at the rear side of a building element and forms a longitudinal edge freely protruding upwards.

5. Structure according to anyone of the preceding claims, characterized in that at least one solid body anchor is provided as a beam-like anchoring-connection element (VAE), and in that said bearing element shows at least one supporting face (STFa) engaging said anchoring-connection element, which supporting face, under avoiding substantial violation danger for the flat material web due to being pressed between abutting hard surfaces, shows a predetermined number of interruptions (UA) arranged in mutual distances, in which interruptions said supporting face (STFa) extends in a distance from said anchoring-connection element (VAE).

6. Structure according to anyone of the preceding claims, characterized in that a beam-like anchoring-connection element (VAE) and at least one position security-device (LVS) capable of being connected with said bearing element as well as engaging said anchoring-connection element are provided for a positive connection of at least one flat material web with at least one bearing element.

7. Structure according to anyone claim 6, characterized in that the position-security device (LVS) comprises at least one security-supporting element (SE1, SE2) which is capable of being inserted into the bearing element under a positive connection with the beam-like anchoring-connection element (VAE) and with at least one supporting face (STF) of said bearing element.

8. Structure according to claim 7, characterized in that there is provided at least one also beam-like security-supporting element (SE1, SE2) capable of being inserted into said bearing element in parallel to said anchoring-connection element..

9. Structure according to anyone of claims 5 to 8, characterized in that there is provided at least one groove- or slit-like receptacle (AFN) having a trapezoid-like cross-section, and at least one beam-like anchoring-connection element having a shape adapted accordingly.

10. Structure according to anyone of claims 5 to 9, characterized in that there is provided at least one beam-like anchoring-connection element, and in that the bearing element shows at least one supporting face which engages merely a predetermined number of sections, preferably only the end sections, of said anchoring-connection element and otherwise extends in a distance from said anchoring-connection element.

11. Structure, in particular a wall, characterized by the combination of the following features:
a) there is a fore-part (VB) formed rigid at least in part and consisting of box- or frame-like bearing elements (FTE) in a checkered arrangement one upon another as well as in a distance side by side, and in the range of the rear side of said fore-part there is a shed-material filling (FMA);
b) the fore-part and the shed-material filling are in a positive or frictional mutual tensile force connection by means of at least one flexible flat material web (GTX), preferably a plurality of such webs;
c) the fore-part comprises at least one solid-body anchor which is surrounded at least partially by a flat material web and which stands in a force-transmitting connection with said fore-part, said solid-body anchor being formed as an intermediate bearing element (ZTF) which connects bearing elements (TFE) arranged in a distance side by side and which extends substantially in parallel to a wall plane;
d) said flat material web extends from the fore-part into the shed-material filling and is anchored therein positively or frictionally;
e) the solid-body anchor engages behind at least one abutment formed in the range of the rear side of a bearing element (FTE) of the fore-part, said abutment being formed so as to protrude upwards or downwards substantially transversely to the tensile direction of the flat material web;
f) without being pressed between hard surfaces of bearing elements arranged one above another said flat material web extends in the range of the distance between bearing elements (TFE) arranged side by side under deviation around said intermediate bearing element (ZTF) into the shed-material filling at the rear side of the fore-part.

12. Structure according to claim 11, characterized in that at least one intermediate bearing element is connected to a front region of a bearing element.

13. Structure according to claim 11, characterized in that at least one intermediate bearing element is connected to a lower region of a bearing element.

14. Structure according to anyone of claims 1 to 13, comprising box-or frame-like building parts and at least one longitudinal girder (LT) as well as at least one transverse girder (QT) and/or bottom section (BA) formed on or connected with said longitudinal girder, characterized in that in the range between said longitudinal girder and said transverse girder or bottom section resp. there are provided recesses (ASN) extending upwards for housing supporting elements (STE) of a neighbouring building part.

15. Structure according to anyone of claims 1 to 13, comprising box-or frame-like building parts showing at least one front element (FW) and at least two side elements (SW) arranged in a distance from each other as well as eventually at least one rear element, characterized in that there is provided at least one bottom element (BE) capable of being inserted in the internal space of the building element and capable of being positively connected with said front element (FW) or with said side elements (SW) resp..

16. Structure according to anyone of claims 1 to 13, comprising box-or frame-like building parts showing at least one front element (FW) and two side elements (SW) arranged in a distance from each other as well as eventually at least one rear element and at least one bottom element, characterized in that said front element is connected with at least one side limitation, preferentially with two side limitations arranged contrary to each other, and protrudes freely in horizontal and/or vertical direction beyond the neighbouring side element.

17. Structure according to anyone of claims 1 to 13, comprising box-or frame-like building parts showing at least one front element (FW) and two side elements (SW) arranged in a distance from each other as well as eventually at least one rear element, characterized in that a bottom element with at least one side limitation, preferentially with two side limitations arranged contrary to each other, in the ground plan protrudes freely beyond the neighbouring side element.

18. Structure according to claim 17, characterized by box- or frame-like building parts with at least one laterally freely prodruding bottom section arranged in a distance from the front element, preferably in a rear range of a side element.

19. Structure according to anyone of claims 1 to 13, comprising box-or frame-like building parts showing at least two, preferably at least three wall sections mutually arranged under an angle, preferably under an at least approximately right angle, characterized in that within a re-entrant angle between neighbouring wall sections there is provided at least one reinforcement element, in a preferably one-piece connection with both said wall sections.

20. Structure according to anyone of claims 1 to 13, comprising box-or frame-like building parts showing at least two, preferably at least three wall sections mutually arranged under an angle, preferably under an at least approximately right angle, characterized in that within at least one of said wall sections there is formed at least one opening for pushing in a preferably rod-like supporting or holding element.

21. Structure according to anyone of claims 1 to 13, comprising box-or frame-like building parts showing at least one front wall being upright in its cross-section and at least one also upright transverse or side wall as well as eventually at least one rear wall and at least one bottom element, characterized by a front wall of smaller maximum height compared with said transverse or side wall, and characterized by a front edge of said transverse or side wall being inclined rearwards.

22. Structure according to anyone of claims 1 to 13, comprising a plurality of bearing elements shaped so as to be capabel of being composed with congruent, aligned profile contours, characterized in that shape-adapted bridging elements are provided for the joints between said congruent contour sections.

23. Method for producing a structure according to anyone of claims 1 to 13, including at least one fore-part designed at least partially as a spatial lattice with solid-body bearing elements, and including at least one mass-supporting structure comprising sheddable or solidified filling material and being in a positive or frictional connection with said fore-part by means of at least one flexible flat material web, wherein said fore-part comprises a plurality of box-or frame-like bearing elements with preferably plane-like front sections, said bearing elements being distributed in the directions of width and height in a screen-like pattern, and wherein for at least one bearing element of said spatial lattice there is provided at least one elongated anchoring-connection element extending substantially transversely to the anchoring tensile direction and being surrounded by at least one flexible flat material web, and wherein at least one abutment being in a functional connection with said anchoring-connection element is provided on said spatial lattice bearing element, characterized by the following working steps:
a) a first supporting surface, eventually with inserted foundation or bearing elements, is levelled out of sheddable or solidified filling material;
b) anchoring-connection elements, each surrounded by at least one flexible flat material web, or spatial lattice bearing elements provided with such anchoring elements are brought on said supporting surface under adjustment in a predetermined position;
c) said flexible flat material webs are placed out on said supporting surface, stretched in the predetermined anchoring-tensile direction;
d) eventually after an additional fixation of the flexible flat material webs in the filling material behind said spatial lattice bearing element, filling material is brought on said supporting surface and said flat material webs placed out there, preferably with compacting said filling material, and a new supporting surface or an end surface is levelled, preferably to the upper edge height of precedingly positioned spatial lattice bearing elements.

24. Method according to claim 23, characterized by the following features:
a) use is made of an abutment showing at least one supporting face extending under an angle, preferably transversely to the anchoring tensile direction, and showing at least one flat material deviation edge protruding downwards and also extending under an angle, preferably transversely to the anchoring tensile direction, wherein at least one flexible flat material web subsequently to said deviation edge extends into the filling material of said mass-supporting structure;
b) after placing out of said flexible flat material web on the supporting surface, spatial lattice bearing elements showing at least one abutment and at least one deviation edge directed downwards are positioned on the corresponding anchoring-connection elements in a predetermined alignment and under stretching the flexible flat material web, in such a way that said abutments engage behind said anchoring-connection elements with regard to the anchoring tensile direction, and support said anchoring-connection elements against this direction.

25. Method according to claim 23 or 24, wherein a fore-part is erected tier-by-tier of a plurality of frame- or trough-like building elements which in a view on the front of the supporting structure are arranged in a checkered distribution side by side and one above another, and wherein a shed-material filling is applied and compacted on the rear side of said fore-part layer-by layer in accordance with erecting the fore-part tier-by-tier, characterized in that during the application and/or compacting of each shed-material layer the gaps between horizontally neighbouring building elements of one tier are bridged each by at least one supporting girder which shows an angular profile at least at its end sections and supports itself with this profile on the neighbouring building elements in horizontal and vertical direction, said girder on its side supporting the shed-material within the corresponding gap against translation towards the front of the supporting structure.

## Revendications

1. Construction, notamment mur, caractérisée par la combinaison des caractéristiques suivantes:
a) il est prévu au moins un avant-corps (1) réalisé partiellement d'une manière rigide, constitué d'éléments de support (3) disposés les uns au-dessus des autres, et au voisinage du côté arrière de celui-ci un remplissage de matières en vrac (2);
b) l'avant-corps et le remplissage de matières en vrac sont en liaison de traction par concordance des formes ou par force par au moins une bande de matériau plat molle et flexible (6), de préférence une pluralité de telles bandes;
c) l'avant-corps présente au moins un ancre de corps solide (7) entouré par une bande de matériau plat au moins partiellement et en liaison de transmission de force avec l'avant-corps, s 'étendant sensiblement parallèlement au plan de mur;
d) la bande de matériau plat s'étend depuis l'avant-corps dans le remplissage de matières en vrac et est ancrée dans celui-ci par concordance des formes ou par force;
e) l'ancre de corps solide passe derrière au moins une butée (8) formée au voisinage du côté arrière d'un élément de support (3) de l'avant-corps, qui est réalisée sensiblement transversalement à la direction de traction de la bande de matériau plat, en faisant saillie librement vers le haut ou vers le bas;
f) la bande de matériau plat est guidée sans compression entre les faces dures d'éléments de support disposés les uns au-dessus des autres, avec une déviation par la butée dans le remplissage de matières en vrac au côté arrière de l'avant-corps.

2. Construction selon la revendication 1, caractérisée en ce que la bande de matériau plat (6), à la suite de l'enroulement de l'ancre, s'étend avec les brins aller et retour, au moins partiellement en application, au-delà de la butée (8) au remplissage de matières en vrac (2).

3. Construction selon la revendication 1 ou 2, caractérisée en ce que la bande de matériau plat (6) est disposée au moins partiellement entre l'ancre (7) et la butée (8).

4. Construction selon l'une des revendications précédentes, caractérisée en ce que l'avant-corps (1), d'une manière connue, est réalisé comme grille spatiale constituée d'éléments de construction (3) disposés les uns au-dessus des autres et/ou les uns à côté des autres de préférence on forme d'auge, et en ce qu'il est prévu au moins une butée (8) qui est disposée au côté arrière d'un élément de construction et constitue une arête longitudinale faisant saillie librement vers le haut.

5. Construction selon l'une des revendications précédentes, caractérisée en ce qu'au moins une ancre de corps solide est prévue comme élément de raccordement d'ancrage (VAE) en forme de poutre, et an ce que l'élément de support présente au moins une face d'appui (STFa) s'appliquant à l'élément de raccordement d'ancrage qui, an évitant un risque d'endommagement important de la bande de matériau plat par compression entre des faces dures se rencontrant, présente un nombre prédéfini d'interruptions (UA) espacées les unes des autres, dans lesquelles la face d'appui (STFa) s'étend à une distance de l'élément de raccordement d'ancrage (VAE).

6. Construction selon l'une des revendications précédentes, caractérisée on ce qu'il est prévu pour la liaison par concordance des formes d'au moins une bande de matériau plat avec au moins un élément de support, un élément de raccordement d'ancrage en forme de poutre (VAE) ainsi qu'au moins un dispositif assurant la position (LVS) pouvant être assemblé avec l'élément de support et s'appliquant a l'élément de raccordement d'ancrage.

7. Construction selon la revendication 6, caractérisée en ce que le dispositif assurant la position (LVS) présente au moins un élément d'appui de sécurité (SE1, SE2), on liaison par concordance des formes avec l'élément de raccordement d'ancrage en forme de poutre (VAE) et insérable avec au moins une face d'appui (STF) de l'élément de support dans celui-ci.

8. Construction selon la revendication 7, caractérisée en ce qu'il est prévu au moins un élément d'appui de sécurité (SE1,SE2) également on forme de poutre, insérable parallèlement à l'élément de raccordement d'ancrage dans l'élément de support.

9. Construction selon l'une des revendications 5 à 8, caractérisée on ce qu'il est prévu au moins un logement on forme de rainure ou de tente (AFN) d'une section transversale trapézoïdale et au moins un élément de raccordement d'ancrage en forme de poutre, dont la forme est adaptée d'une manière correspondante.

10. Construction selon l'une des revendications 5 à 9, caractérisée en ce qu'il est prévu au moins un élément de raccordement d'ancrage en forme de poutre, et en ce que l'élément de support présente au moins une face d'appui qui s'applique seulement à un nombre prédéterminé de tronçons, de préférence seulement aux deux tronçons d'extrémité de l'élément de raccordement d'ancrage et qui s'étend sinon à une certaine distance de l'élément de raccordement d'ancrage.

11. Construction, notamment mur, caractérisée par la combinaison des caractéristiques suivantes:
a) il est prévu un avant-corps (VB) réalisé au moins partiellement d'une manière rigide, constitué d'éléments de support (FTE) on forme de caisson ou de cadre, disposés les uns au-dessus des autres à la manière d'un échiquier et les uns à côté des autres selon un écart mutuel, et au voisinage du côté arrière de celui-ci un remplissage de matières on vrac (FMA);
b) l'avant-corps et le remplissage de matières on vrac sont on liaison de traction par concordance des formes ou par force par au moins une bande de matériau plat molle et flexible (GTX), de préférence une multitude de telles bandes;
c) l'avant-corps présente au moins une ancre de corps solide entourée au moins partiellement par une bande de matériau plat et on liaison de transmission de force avec l'avant-corps, qui est réalisée comme élément de support intermédiaire (ZTF) reliant des éléments de support (FTE) disposés à une distance les uns à côté des autres et qui s'étend sensiblement parallèlement au plan du mur;
d) la bande de matériau plat s'étend depuis l'a-vaut-corps (VB) dans le remplissage de matières en vrac et est ancrée dans celui-ci par concordance des formes ou par force;
e) l'ancre de corps solide panse derrière au moins une butée réalisée au voisinage du côté arrière d'un élément de support (FTE) de l'avant-corps, qui est réalisée sensiblement transversalement à la direction de traction de la bande de matériau plat en faisant saillie vers le haut ou vers le bas;
f) la bande de matériau plat est guidée sans compression entre des faces dures d'éléments de support disposés les uns au-dessus des autres au voisinage de l'écart entre des éléments de support (FTE) disposés respectivement les uns à côté des autres, avec une déviation sur l'élément de support intermédiaire (ZTF) dans le remplissage de matières an vrac au côté arrière de l'avant-corps.

12. Construction selon la revendication 11, caractérisée an ce qu'au moins un élément de support intermédiaire est relié à une zone avant d'un élément de support.

13. Construction selon la revendication 11, caractérisée an ce qu'au moins un élément de support intermédiaire est relié à une zone située on bas d'un élément de support.

14. Construction selon l'une des revendications 1 à 13 avec des éléments de construction en forme de caisson ou de cadre et avec au moins un support longitudinal (LT) et avec au moins un support transversal (QT) et/ou tronçon de fond (BA) rapporté ou rapporté par formage à celui-ci, caractérisée en ce que sont prévus au voisinage entre le support longitudinal et le support transversal respectivement le tronçon de fond des évidements orientés vers le haut (ASN) pour la réception d'éléments d'appui (STE) d'un élément de construction avoisinant.

15. Construction selon l'une des revendications 1 à 13, avec des éléments de construction en forme de caisson ou de cadre, qui présentent au moins un élément frontal (FW) et au moins deux éléments latéraux (SW) mutuellement espacés ainsi que le cas échéant au moins un élément arrière, caractérisée an ce qu'il est prévu au moins un élément de fond (BE) insérable dans l'espace intérieur de l'élément de construction et apte à être assemblé par concordance des formes avec l'élément frontal (FW) respectivement les éléments latéraux (SW).

16. Construction selon l'une des revendications 1 à 13 avec des éléments de construction en forme de caisson ou de cadre, qui présentent au moins un élément frontal (FW) et au moins deux éléments latéraux (SW) mutuellement espacés ainsi qu'au moins un élément arrière et au moins un élément de fond, caractérisée en ce que l'élément frontal est relié à au moins une délimitation latérale, de préférence à deux délimitations latérales opposées l'une à l'autre et fait librement saillie dans la direction horizontale et/ou la direction verticale sur l'élément latéral respectivement avoisinant.

17. Construction selon l'une des revendications 1 à 13, avec des éléments de construction an forme de caisson ou de cadre, qui présente au moins un élément frontal (FW) et au moins deux éléments latéraux (SW) mutuellement espacés ainsi que le cas échéant au moins un élément arrière, caractérisée en ce qu'un élément de fond fait saillie librement avec au moins une délimitation latérale, de préférence avec deux délimitations latérales opposées l'une à l'autre, en plan, sur l'élément latéral respectivement avoisinant.

18. Construction selon la revendication 17, caractérisée par des éléments de construction en forme de caisson ou de cadre avec au moins un tronçon de fond faisant saillie librement vers le côté qui est disposé à une distance de l'élément frontal, de préférence dans la zone arrière d'un élément latéral.

19. Construction selon l'une des revendications 1 à 13, avec des éléments de construction en forme de caisson ou de châssis, qui présente au moins deux, de préférence au moins trois tronçons de paroi disposés les uns par rapport aux autres selon un angle, de préférence au moins approximativement à angle droit, caractérisée on ce qu'il est prévu dans un angle rentrant, entre des tronçons de paroi avoisinants, au moins un élément de renforcement relié de préférence en une pièce par liaison de matière, à ces deux tronçons de paroi,.

20. Construction selon l'une des revendications 1 à 13, avec des éléments de construction en forme de caisson ou de cadre qui présentent au moins deux, de préférence au moins trois tronçons de paroi disposés les uns relativement aux autres selon un angle, de préférence au moins approximativement à angle droit, caractérisée en ce qu'il est ménagé dans au moins un tronçon de paroi au moins une ouverture pour l'insertion d'un élément de support ou de retenue, de préférence en forme de tige.

21. Construction selon l'une des revendications 1 à 13, avec des éléments de construction en forme de caisson ou de cadre, qui présentent au moins une paroi frontale debout en section transversale et au moins une paroi transversale ou latérale également debout ainsi que le cas échéant au moins une paroi arrière et au moins un élément de fond, caractérisée par une paroi frontale d'une hauteur maximale plus petite par rapport à la paroi transversale ou latérale et une arête avant inclinée vers l'arrière de la paroi transversale ou latéral.

22. Construction selon l'une des revendications 1 à 13, avec une multitude d'éléments de support, qui sont réalisés pour un assemblage avec des contours profilés au moins partiellement coïncidants et alignée, caractérisée en ce que pour les joints entre les tronçons de contour coïncidants sont prévus des éléments de pontage dont la forme est au moins partiellement adaptée.

23. Procédé de fabrication d'une construction selon l'une des revendications 1 à 13, avec au moins un avant-corps qui est réalisé au moins partiellement en tant que grille spatiale avec des éléments de support de corps solide et avec au moins une charpente de masse qui contient du matériau en vrac coulant ou solidifié et est an liaison par concordance des formes et/ou par force avec l'avant-corps par au moins une bande de matériau plat flexible, où l'avant corps présente une multitude d'éléments de support en forme de caisson ou de cadre, répartis en forme de grille dans la direction an largeur et an hauteur, avec des tronçons frontaux de préférence plans, et où est prévu pour au mcmi un élément de support de grille spatiale au moins un élément de raccordement d' ancrage oblong, s 'étendant sensiblement transversalement à la direction de traction d'ancrage, entouré par au moins une bande de matériau plat flexible et où il est prévu à l'élément de support de grille spatiale au moins une butée en liaison active avec l'élément de raccordement d'ancrage, caractérisé par les étapes suivantes:
a) une première surface d'appui, le cas échéant avec des éléments de fondation ou de support insérés, en matériau de remplissage coulant ou apte à se solidifier, est nivellée;
b) lors d'une orientation dans une position prédéterminée, respectivement des éléments de raccordement d'ancrage entourés par au moins une bande de matériau plate flexible ou bien des éléments de support de grille spatiale équipés de tels éléments d'ancrage sont appliqués sur la face d'appui;
c) les bandes de matériau plat flexibles sont déposées sur la face d'appui en étant étirées dans la direction de traction d'ancrage prévue;
d) le cas échéant, après une fixation additionnelle des bandes de matériau plat flexibles dans le matériau de remplissage se trouvant derrière l'élément de support de grille spatiale, du matériau de remplissage est appliqué sur la face d'appui et les bandes de matériau plat flexibles déposées sur celle-ci et de préférence compacté et, de préférence à la hauteur de l'arête supérieure des éléments de support de grille spatiale mis en place précédemment, une nouvelle face d'appui ou une face d'extrémité est nivellée.

24. Procédé selon la revendication 23, caractérisé par les caractéristiques suivantes:
a) il est utilisé une butée avec au moins une face d'appui s'étendant selon un angle, de préférence transversalement à la direction de traction d'ancrage et au moins une arête de déviation de matériau plat s'étendant également selon un angle, de préférence transversalement à la direction de traction d'ancrage, où au moins une bande de matériau plat flexible, après cette arête de déviation, s'étend dans le matériau de remplissage de la charpente de masse;
b) après la dépose des bandes de matériau plat flexibles sur la surface d'appui, des éléments de support de grille spatiale qui présentent au moins une butée et au moins une arête de déviation orientée vers le bas, sont placés selon une orientation prédéterminée et en étirant l'élément d'ancrage flexible de telle sorte sur les éléments de raccordement d'ancrage associés que les butées passent derrière les éléments de raccordement d'ancrage dans la direction de traction d'ancrage et les supportent contrairement à cette direction.

25. Procédé selon la revendication 23 ou 24, dans lequel un avant-corps est élevé par couches à partir d'une pluralité d'éléments de construction en forme de cadre ou d'auge qui sont disposés, en regardant l'avant de la charpente, selon une répartition en forme d'échiquier les uns à côté des autres et les uns au-dessus des autres, et dans lequel, au côté arrière de l'avant-corps, un remplissage de matières en vrac est inséré et compacté par couches, conformément à l'élévation par couches de l'avant-corps, caractérisé en ce que pendant l'introduction et/ou le compactage respectivement d'une couche de matières en vrac, les brèches entre les éléments de construction horizontalement avoisinants d'une couche sont recouvertes par respectivement au moins un support de soutènement qui présente au moins à ses tronçons d'extrémité un profilé angulaire et qui s'appuie avec ce profilé dans la direction horizontale et verticale aux éléments de construction respectivement avoisinants et qui soutient la matière en vrac se trouvant dans la brèche concernée contre un déplacement vers l'avant de la charpente.
